# EUROPÄISCHE PATENTANMELDUNG

(11) **EP 4 745 315 A1**
(43) Veröffentlichungstag der Anmeldung: **20.05.2026**
(21) Anmeldenummer: 25216360.5
(22) Anmeldetag: 17.11.2025
(51) Int. Cl.: E03B 1/02, E03B 7/02, E03B 7/07, F24D 10/00, F24D 17/00

(54) **KOMMUNALES TRINKWASSERLEITUNGSNETZ MIT PARALLELEN KÄLTENETZ- UND TRINKWASSERLEITUNGEN**

(30) Priorität: 19.11.2024 DE 102024133943
(71) Anmelder: caldoa GmbH, 88046 Friedrichshafen (DE)
(72) Erfinder: von Rohr, Alexander, 88046 Friedrichshafen (DE)
(74) Vertreter: Winter, Brandl - Partnerschaft mbB

(57) **Zusammenfassung**

Die Erfindung betrifft ein kommunales Trinkwasserleitungsnetz, mit einer Vielzahl von Trinkwasserleitungen zur Versorgung von Endabnehmern mit Trinkwasser, wobei es zumindest ein Eisspeichersystem bei wenigstens einem der Endabnehmer gibt, um Heiz- und/oder Kühlenergie dem Endabnehmer zu liefern, wobei das Eisspeichersystem Leitungen besitzt, die ein Kältenetz festlegen, wobei die Leitungen des Kältenetzes in Wärmeaustausch mit den Trinkwasserleitungen verlegt sind. Die Erfindung betrifft auch ein Verfahren zum Kühlen eines kommunalen Trinkwassernetzes, wobei ein Kältenetz eines privaten oder kommunalen Eisspeichersystems genutzt wird, um auf die Temperatur im Trinkwasser des kommunalen Trinkwassernetzes einzuwirken.

## Beschreibung

Die Erfindung betrifft ein kommunales Trinkwasserleitungsnetz, mit einer Vielzahl von Trinkwasserleitungen zur Versorgung von Endabnehmern mit Trinkwasser, wobei es zumindest ein Eisspeichersystem bei wenigstens einem der Endabnehmer gibt, um Heiz- und/oder Kühlenergie dem Endabnehmer zu liefern, wobei das Eisspeichersystem Leitungen besitzt, die ein Kältenetz festlegen.

Aufgrund der globalen Erwärmung, das heißt insbesondere der damit einhergehenden gesteigerten Sonneneinstrahlung und der gesteigerten Lufttemperatur, und der zunehmenden Bebauung und/oder Befestigung von Oberflächen, resultiert ausgehend von einer zunehmend erwärmten Oberfläche ein zunehmender Wärmeeintrag in das Erdreich, infolgedessen eine Erwärmung des Trinkwassers in im Erdreich verlegten Trinkwasserleitungen eintritt.

Zwar findet mit zunehmender Tiefe eine Dämpfung des über die Oberfläche in das Erdreich erfolgten Wärmeeintrags statt, doch zeigen aktuelle Studien beispielsweise von durch den Deutschen Verein des Gas- und Wasserfaches (DVGW) geförderten Projekten, dass auf den Wärmeeintrag rückführbare Temperaturspitzen mit entsprechender Dämpfung und Verzögerung bis in eine Tiefe von 1,5 m nachweisbar sind.

Diese Temperaturspitzen treten in lokalen, gesteigerten Bodentemperaturen von bis zu 25 °C in 1,5 m Tiefe in Erscheinung. Die gesteigerten Bodentemperaturen bedingen eine Erwärmung des in Trinkwasserleitungen im Boden geführten Trinkwassers, die üblicherweise in einer Tiefe zwischen 0,5 m und 1 m verlegt sind. Durch den DVGW geförderte Studien zeigen zudem, dass die Wassertemperatur im Trinkwasserrohrnetz / Trinkwassernetz in den Sommermonaten lokal auf bis zu 30°C ansteigt.

Seit mehreren Jahren weisen Versorgungsunternehmen darauf hin, dass die Trinkwassertemperatur im Rohrnetz lokal anhaltend über 25 °C liegt, woraus sich eine Diskrepanz zwischen Regelwerk und Praxisrealität ergibt. Gemäß Regelwerken wie der DIN EN 806-2 oder der DIN 1988-200, darf im Kaltwasser eine Temperatur von 25 °C, nach maximal 30 Sekunden nach Öffnen der Entnahmestelle, nicht überschritten werden. Unterhalb dieser Maximaltemperatur des Trinkwassers von 25 °C sind erhöhte Kontaminationen mit Legionellen wirkungsvoll vermeidbar (vergleiche DVGW Arbeitsblatt W 551-2 2022-08). Zudem begünstigen erhöhte Temperaturen die Bildung eines Biofilms, in dessen Schutz sich auch fakultative Krankheitserreger (engl. Opportunistic Premise Plumbing Pathogens, OPPP) vermehren können.

Die erhöhten Wassertemperaturen im Trinkwassernetz stellen für Wasserversorgungsunternehmen bereits heute eine große Herausforderung im Hinblick auf trinkwasserhygienische und damit rechtliche Aspekte sowie die Kommunikation mit den Kunden aufgrund von Beschwerden über warmes Wasser oder der Diskussion mit dem Bereich Fernwärme dar. Von diesem Hintergrund ausgehend, steigen das Interesse an und der Druck zu einer Identifizierung von wirkungsvollen Gegenmaßnahmen.

Als Gegenmaßnahmen etablierte Verfahren stellen die Verfahren der Kaltwasserspülung öffentlicher Versorgungsnetze / privater Haushaltsrohre, auch um eine Trinkwassertemperatur im regelkonformen Bereich zu erzielen, oder der Trinkwasserzirkulation in Privathaushalten dar. Die Verfahren sind jedoch aufwändig und unzureichend oder nur umständlich umsetzbar und im Fall der Kaltwasserspülung zudem durch einen hohen Wasserverbrauch charakterisiert. Eine zukünftige mögliche Lösung für das Problem der Trinkwassererwärmung stellt weiterhin die Verlegung der Trinkwasserleitungen in Tiefen von bis zu 2 m dar, dies stellt jedoch eine kostenintensive Lösung dar.

Aus dem Stand der Technik sind weiterhin Kaltwärmenetze / kalte Wärmenetze / Wärmenetze der 5. Generation (engl. 5th Generation District Heating and Cooling) bekannt. Die Kaltwärmenetze stellen bekanntlich eine technische Variante eines Wärmeversorgungsnetzes dar, das mit niedrigen Übertragungstemperaturen in der Nähe der Umgebungstemperatur, das heißt in einem Temperaturbereich von 5 °C bis 35 °C, vorzugsweise im Bereich zwischen 10 °C und 25 °C, arbeitet. Das Kaltwärmenetz kann sowohl Wärme als auch Kälte und dies ebenfalls simultan bereitstellen. Das Temperaturniveau ist dabei so gering, dass dieses nicht ausreicht, um die angeschlossenen Gebäude direkt mit Wärme zu versorgen.

In kalten Nahwärmenetzen müssen daher dezentrale Wasser-Wasser-Wärmepumpen installiert werden, um das Temperaturniveau auf das benötigte Niveau des Heizsystems des Gebäudes anzuheben. Im Gegensatz zu herkömmlichen Wärmenetzen erfolgen Warmwassererzeugung und Gebäudeheizung nicht direkt über Wärmetauscher, sondern über Wärmepumpen, die ihre Wärmeenergie aus dem Wärmenetz gewinnen. Die Kühlung kann entweder direkt über das Kaltwärmenetz oder gegebenenfalls indirekt über die Wärmepumpen erfolgen. Diese Wärmepumpen sind in kalten Nahwärmenetzen installiert, die das Temperaturniveau der Wärme aus dem Netz auf die Vorlauftemperatur im Heizkreis des Gebäudes heben.

Kalt-Nahwärmenetze ermöglichen die Erschließung von Umweltwärmequellen, das heißt regenerativen Wärmequellen. Diesen regenerativen Wärmequellen zuzurechnen sind neben anderen Abwärme, Abwasserwärme sowie Brunnenwasser und Grundwasser oder Solarthermie. Zudem übernehmen Eisspeicher oder Erdeisspeicher die Funktion der Wärmequelle.

Die Druckschrift DE 10 2019 111 184 A1 offenbart ein derartiges Kaltwärmenetz zum Temperieren von zumindest einem Gebäude. Das Kaltwärmenetz weist einen ersten geschlossenen Kreislauf auf, um Wärme einer dem jeweiligen Gebäude zugeordneten Wärmepumpe zuzuführen oder von der Wärmepumpe abzuführen, und weist einen zweiten Kreislauf auf, welcher mittelbar thermische Energie einer gebäudefernen Wärmequelle, vorzugsweise einer Erdsonde, mit dem ersten geschlossenen Kreislauf austauscht, wobei zwischen dem ersten geschlossenen Kreislauf und dem zweiten Kreislauf ein Latentwärmespeicher angeordnet ist.

Im Zusammenhang mit Latentwärmespeichern ist aus dem Stand der Technik ebenfalls die Druckschrift DE 10 2019 121 166 B4 bekannt. Die Druckschrift offenbart ein modifiziertes Wärmeübertragerrohr für die Eisspeicheranwendung als Kältespeicher. Im Speziellen ist ein Kunststoffrohr für einen Latentwärmespeicher, mit einem hohlen Rohrkörper zum Leiten eines Wärmeleitfluids offenbart, wobei der Rohrkörper zum wenigstens teilweisen Benetztwerden mit einer Wärmespeicherflüssigkeit ausgelegt ist, offenbart, wobei auf der Außenoberfläche des Rohrkörpers dauerhaft oder unlösbar eine Vielzahl von Kristallisationskeimen bei der Eisbildung aus einem Mineral befestigt sind.

Die vorliegende Erfindung hat sich zur Aufgabe gesetzt, eine Verbesserung gegenüber dem Stand der Technik zu erreichen. Bekannte Nachteile sollen beseitigt werden oder zumindest gemindert werden.

Dies wird bei einem eingangs vorgestellten kommunalen Trinkwasserleitungsnetz erfindungsgemäß dadurch erreicht, dass die Leitungen des Kältenetzes in Wärmeaustausch mit den Trinkwasserleitungen verlegt sind.

Mit anderen Worten betrifft die Erfindung ein kommunales Trinkwasserleitungsnetz, bei dem regenerative Energiequellen eingesetzt werden, um die Reduktion der Trinkwassertemperatur in den Trinkwasserleitungen auf einen vorgabenkonformeren Temperaturbereich zu begrenzen, sodass eine zulässige Maximaltemperatur für das Trinkwasser nicht überschritten ist.

Vorteilhafte Ausführungsformen sind in den Unteransprüchen beansprucht und werden nachfolgend näher erläutert.

Es hat sich als von Vorteil erwiesen, wenn die Leitungen des Kältenetzes zumindest abschnittsweise parallel zu den Trinkwasserleitungen verlegt sind.

Durch diese Anordnung ist es im Hinblick auf kurze Verbindungswege in vorteilhafter Weise realisierbar, dass die Kühlung der Trinkwasserleitungen über das Kältenetz durch Wärmeaustausch realisierbar ist. Durch die vorteilhaft geringen Verbindungswege ist der Einfluss der Umgebungstemperatur in vorteilhafter Weise reduzierbar. Aus diesen Vorteilen ergibt sich der Effekt, dass vorzugsweise vorkonditioniertes, das heißt, vorgekühltes, Trinkwasser in den Trinkwasserleitungen bereitstellbar und vorhaltbar ist.

Zudem ist es vorteilhaft, wenn im Trinkwasserleitungsnetz ein Hochbehälter eingebunden ist, der auch gezielt als Wärmequelle in das Kältenetz eingebunden ist.

Der Hochbehälter ist vorzugsweise als Trinkwasserhochbehälter ausgeführt und derart eingerichtet, dass ein Wärmeentzug im Winter technisch erzielbar ist. Durch die vorzugsweise gegebene Möglichkeit des Wärmeentzugs ist die entzogene Wärme vorzugsweise als Wärmequelle für die mindestens eine Wärmepumpe des Kältenetzes und Heizvorgänge nutzbar.

Des Weiteren ist es von Vorteil, wenn Zusatzwärmetauscher in das Trinkwasserleitungsnetz und/oder Kältenetz eingebunden sind, um regenerativ erzeugte Energie als aktive Kühlung des Kältenetzes zu nutzen.

Durch die Ausführungsform des erfindungsgemäßen kommunalen Trinkwasserleitungsnetzes mit einem Zusatzwärmetauscher, vorzugsweise zur Integration in das Kältenetz, ist eine zusätzliche Nutzung regenerativer Energien erzielbar. Weiterhin ist die Einbindung eines Zusatzwärmetauschers in das Trinkwasserleitungsnetz zur Verbindung mit einem Kältenetz in, im Hinblick auf den Wärmeentzug vorteilhafter Weise, denkbar.

Dabei hat es sich von Vorteil erwiesen, wenn das Eisspeichersystem ausgelegt ist, um Kristallisationsenergie zu nutzen.

Durch die Auslegung des Eisspeichersystems, das heißt des Latentwärmespeichersystems, zur Nutzung von Kristallisationsenergie ist eine schnellere und effizientere Beladung des Eisspeichers durch eine vorteilhaft herabgesetzte Unterkühlung erzielbar. Dies ist vorzugsweise im Hinblick auf den Betrieb des Eisspeichers als reinen Kältespeicher und damit insbesondere im Sommer vorteilhaft. Dies ist dadurch begründet, dass da über den Wärmeaustausch mit dem Kältespeicher ein Kühlmedium mit einer hinreichend geringen Wärmeenergie bereitstellbar und darüber die Trinkwasserkühlung vorzugsweise gesichert gewährleistbar ist.

Weiterhin ist es von Vorteil, wenn die Trinkwasserleitungen in einer Tiefe von ca. 0,8 m bis ca. 1,2 m (oder in einer Tiefe von 2,0 m +/- 25 %) verlegt sind.

Durch Trinkwasserleitungen in einer Tiefe von 0,8 m bis 1,2 m sind bestehende Trinkwasserleitungen im Hinblick auf die Kosteneinsparung durch Verwendung bestehender Leitungsinfrastruktur in vorteilhafter Weise nutzbar.

Im Sinne einer weiteren Ausführungsform des erfindungsgemäßen kommunalen Trinkwasserleitungsnetzes, ist eine Positionierung der Trinkwasserleitungen in einer Tiefe von 2,0 m +/- 25 % ebenfalls in vorteilhafter Weise denkbar. Durch diese zweite Ausführungsform ist die Grundtemperatur des Trinkwassers unter sonst gleichbleibenden Bedingungen in vorteilhafter Weise reduzierbar. Die aufzubringende Kühlleistung, um eine Wassertemperatur im regelkonformen Temperaturbereich zu erzielen, ist somit in vorteilhafter Weise herabsetzbar.

Zudem ist es vorteilhaft, wenn die Trinkwasserleitungen und Leitungen des Kältenetzes so in Wirkbeziehung zueinander verlegt sind, dass in beiden Leitungssystemen ganzjährlich ca. 10 °C herrschen.

Durch die ganzjährige Temperatur des Trinkwassers in den Leitungen ist im Sommer ein zuverlässiger Schutz vor Bakterienbildung im Sinne der Wasserhygiene erzielbar. Im Winter ist durch die Mindesttemperatur von 10 °C ein Schutz der Wasserleitung vor dem Zufrieren in, im Hinblick auf die Sicherstellung der Wasserversorgung, vorteilhafter Weise erzielbar. Durch den Betrieb des Kältenetzes mit 10 °C ist es in vorteilhafter Weise erzielbar, dass ein Entzug vom Wärmeenergie durch die Wärmepumpe in vorteilhafter Weise realisierbar ist. Die Kühlung der Trinkwasserleitung ist vorzugsweise indirekt unter Einsatz der Wärmepumpen erzielbar.

Vorgestellt wird auch ein Verfahren zum Kühlen eines kommunalen Trinkwassernetzes, wobei ein Kältenetz eines privaten oder kommunalen Eisspeichersystems genutzt wird, um auf die Temperatur im Trinkwasser des kommunalen Trinkwassernetzes einzuwirken.

Das Verfahren zum Kühlen des kommunalen Trinkwassernetzes greift bevorzugt auf ein privates oder kommunales Eisspeichersystem zurück, wodurch in vorteilhafter Weise die Kühlung des Trinkwassernetzes unter Einsatz regenerativer Energiequellen im Sinne des Umweltschutzes erzielbar ist.

Im Zusammenhang mit dem vorgestellten Verfahren ist es vorteilhaft, wenn das Medium in den Leitungen des Kältenetzes in Wärmeaustausch mit dem Trinkwasser der Trinkwasserleitungen steht.

Durch die wärmetauschende Verbindung des Mediums in den Leitungen und des Trinkwassers der Trinkwasserleitungen ist ein direkter Kälteentzug aus dem Trinkwasser, das heißt ein Wärmeübergang an das Medium, im Hinblick auf die Kürze der Wirkzusammenhänge in vorteilhafter Weise erzielbar.

## Patentansprüche

1. Kommunales Trinkwasserleitungsnetz, mit einer Vielzahl von Trinkwasserleitungen zur Versorgung von Endabnehmern mit Trinkwasser, wobei es zumindest ein Eisspeichersystem bei wenigstens einem der Endabnehmer gibt, um Heiz- und/oder Kühlenergie dem Endabnehmer zu liefern, wobei das Eisspeichersystem Leitungen besitzt, die ein Kältenetz festlegen, **dadurch gekennzeichnet, dass** die Leitungen des Kältenetzes in Wärmeaustausch mit den Trinkwasserleitungen verlegt sind.

2. Kommunales Trinkwasserleitungsnetz nach Anspruch 1, **dadurch gekennzeichnet, dass** die Leitungen des Kältenetzes zumindest abschnittsweise parallel zu den Trinkwasserleitungen verlegt sind.

3. Kommunales Trinkwasserleitungsnetz nach einem der Ansprüche 1 oder 2, **dadurch gekennzeichnet, dass** im Trinkwasserleitungsnetz ein Hochbehälter eingebunden ist, der auch gezielt als Wärmequelle in das Kältenetz eingebunden ist.

4. Kommunales Trinkwasserleitungsnetz nach einem der Ansprüche 1 bis 3, **dadurch gekennzeichnet, dass** Zusatzwärmetauscher in das Trinkwasserleitungsnetz und/oder Kältenetz eingebunden sind, um regenerativ erzeugte Energie als aktive Kühlung des Kältenetzes zu nutzen.

5. Kommunales Trinkwasserleitungsnetz nach einem der Ansprüche 1 bis 4, **dadurch gekennzeichnet, dass** das Eisspeichersystem ausgelegt ist, um Kristallisationsenergie zu nutzen.

6. Kommunales Trinkwasserleitungsnetz nach einem der Ansprüche 1 bis 5, **dadurch gekennzeichnet, dass** die Trinkwasserleitungen in einer Tiefe von ca. 0,8 m bis ca. 1,2 m verlegt sind.

7. Kommunales Trinkwasserleitungsnetz nach einem der Ansprüche 1 bis 6, **dadurch gekennzeichnet, dass** die Trinkwasserleitungen und Leitungen des Kältenetzes so in Wirkbeziehung zueinander verlegt sind, dass in beiden Leitungssystemen ganzjährig ca. 10 °C herrschen.

8. Verfahren zum Kühlen eines kommunalen Trinkwassernetzes, wobei ein Kältenetz eines privaten oder kommunalen Eisspeichersystems genutzt wird, um auf die Temperatur im Trinkwasser des kommunalen Trinkwassernetzes einzuwirken.

9. Verfahren zum Kühlen eines kommunalen Trinkwassernetzes nach Anspruch 8, wobei das Medium in den Leitungen des Kältenetzes in Wärmeaustausch mit dem Trinkwasser der Trinkwasserleitungen steht.
